# EUROPÄISCHE PATENTSCHRIFT

(11) **EP 0 887 505 B1**
(45) Veröffentlichungstag und Bekanntmachung des Hinweises auf die Patenterteilung: **10.04.2002**
(21) Anmeldenummer: 98110998.6
(22) Anmeldetag: 16.06.1998
(51) Int. Cl.: E06B 3/70

(54) **Verfahren zur Herstellung eines Türblattes und Türblatt**
Process for manufacturing a door leaf and door leaf
Procédé de fabrication d'un battant de porte et battant de porte

(30) Priorität: 25.06.1997 DE 29711067 U
(43) Veröffentlichungstag der Anmeldung: 30.12.1998
(73) Patentinhaber: Krischer, Harry, 56651 Oberzissen (DE)
(72) Erfinder: Krischer, Harry, 56551 Oberzissen (DE)
(74) Vertreter: Rapp, Bertram, Dr.

(56) Entgegenhaltungen:
- EP-A- 0 503 711
- CH-A- 241 174
- DE-A- 4 330 698
- GB-A- 774 467

## Beschreibung

Die Erfindung betrifft ein Verfahren zur Herstellung eines Türblattes mit zwei an den beiden (vertikalen) Längsseiten angeordneten Längsholmen, mit zwei den oberen und den unteren Abschluß des Türblattes bildenden (horizontalen) Querholmen und mit zwei Verkleidungsplatten aus Holzwerkstoff, die in eine zumindest in Querrichtung des Türblattes konvex nach außen gewölbte Form gebracht und an den Randbereichen ihrer einander zugekehrten Innenflächen mit den Längs- und Querholmen verleimt werden.

Die Erfindung betrifft auch ein Türblatt mit zwei an den beiden (vertikalen) Längsseiten angeordneten Längsholmen, mit zwei den oberen und den unteren Abschluß des Türblattes bildenden (horizontalen) Querhalmen und mit zwei Verkleidungsplatten aus Holzwerkstoff, die zumindest in Querrichtung des Türblattes konvex nach außen gewölbt und an den Randbereichen ihrer einander zugekehrten Innenflächen mit den Längs- und Querholmen verleimt sind.

Bei einem derartigen bekannten Türblatt (CH-A-241 174) sind die Längsholme durch zwei oder mehr Querrippen verbunden, deren Höhe in der Mitte größer ist als die Dicke der Rahmenteile. Außerdem ist in der Mitte zwischen den Längsholmen eine Längsrippe vorgesehen, deren Dicke senkrecht zur Rahmenfläche gemessen ebenfalls größer ist als die Dicke der Längsholme. Als Verkleidungsplatten werden zunächst ebene, elastisch verformbare Sperrholzplatten oder Holzfaserplatten verwendet, die beidseitig auf die Längs- und Querrippen aufgelegt und unter Spannung gegen die Längsund Querholme gedrückt und mit diesen verleimt werden. Die Herstellung eines solchen Türblattes erfordert jedoch einen erheblichen Zeitaufwand und großes handwerkliches Geschick. Es muß nämlich zunächst ein aus den Längsholmen, den Querholmen, den Querrippen und den Längsrippen entstehendes Gerippe zusammengeleimt werden, auf welches dann die ebenen Verkleidungsplatten gelegt und über das Gerippe gebogen werden. Um hier eine gleichmäßige Wirkung zu erreichen, sind in der Praxis mehr als zwei Querrippen erforderlich. Die Verleimung der Sperrholzplatten muß mit großer Sorgfalt und einem sehr guten Kleber ausgeführt werden, da sich sonst die unter Spannung stehenden Verkleidungsplatten im Laufe der Zeit von den Längs- und Querholmen lösen. Außerdem können auch nur verhältnismäßig dünne Verkleidungsplatten verwendet werden, da sonst das Biegen derselben zu hohe Kräfte erfordert und außerdem sich infolge dieser Kräfte die Verleimung noch leichter lösen kann.

Bei einem anderen bekannten Türblatt (EP-A-503 711) mit konvex nach außen gewölbten Verkleidungsplatten sind ebenfalls mehrere Querrippen vorgesehen, die in ihrer Mitte höher sind als an ihren an die Längsholme angrenzenden Enden. An den Enden der Querrippen sind Nuten und elastische, mit Zähnen versehene Zungen vorgesehen, in welche entsprechende, mit Zähnen versehene Halteschenkel der Längsprofile einsteckbar und verrastbar sind. Bei den Längsprofilen handelt es sich um Metall oder Kunststoff profile. Die Herstellung der Querrippen erfordert eine verhältnismäßig teure Spritzform. Zum Zusammenbau wird ebenfalls eine ebene Verkleidungsplatte auf einer flachen Oberfläche in horizontaler Ebene fixiert. Es werden dann die Rippen auf diese Verkleidungsplatte gestellt und die zweite Verkleidungsplatte von oben auf die Rippen aufgelegt. Hierbei muß man aufpassen, daß die Rippen nicht umfallen oder sich verschieben. Anschließend werden die beiden Verkleidungsplatten über die Rippen gebogen und mit diesen verleimt. Schließlich werden die Längsprofile über die Längskanten der Verkleidungsplatten geschoben und mit ihren Halteschenkeln in den Nuten der Querrippen eingerastet. Da die Verkleidungsplatten unter Spannung stehen, können sie sich bereits vor der Anbringung der Längsprofile wieder von den Rippen lösen. Sowohl bei diesem Türblatt als auch bei dem vorherbeschriebenen ist die Dicke der Verkleidungsplatten begrenzt, weil sie sich sonst nicht mehr von Hand über die Rippen biegen lassen.

Der Erfindung liegt daher die Aufgabe zugrunde, ein Verfahren zur Herstellung eines Türblattes aufzuzeigen, welches die kostengünstige Herstellung eines Türblattes mit geringem Zeitaufwand und geringem fachlichen Können ermöglicht und bei dem die Verkleidungsplatten beliebige Dicke aufweisen können. Der Erfindung liegt auch die Aufgabe zugrunde, ein Türblatt zu schaffen, welches diese Anforderungen erfüllt.

Ausgehend von einem Verfahren der eingangs erwähnten Art wird diese Aufgabe nach der Erfindung dadurch gelöst, daß mindestens zwei Holzwerkstoffplatten unter Zugabe von Leim aufeinandergelegt und in einer Heizpresse unter Verwendung einer konkav gewölbten Matrize und einer konvex gewölbten Patrize zu einer formbeständigen, in Querrichtung gewölbten, eine der Verkleidungsplatten bildenden Schale miteinander verleimt werden, und daß zwei derartige gewölbte Schalen mit den Randbereichen ihrer einander zugekehrten, konvex gekrümmten Innenflächen an entgegengesetzt gerichteten Flächen der Längsholme und der Querholme zur Anlage gebracht und unter Zugabe von Leim mit diesen verleimt werden.

Ausgehend von einem Türblatt der eingangs erwähnten Art wird die Aufgabe nach der Erfindung dadurch gelöst, daß jede der Verkleidungsplatten eine vorgeformte, gewölbte Schale ist, die aus mindestens zwei formbeständig miteinander verleimten Holzwerkstoffplatten besteht.

Die Erfindung geht also von dem Gedanken aus, zunächst aus zwei oder mehr Holzwerkstoffplatten eine zumindest in Querrichtung gekrümmte, formbeständige Schale herzustellen und dann zwei dieser Schalen mit den Längs- und Querholmen zu verleimen. Da die Schalen formbeständig vorgeformt sind, ist ihre Verleimung mit den Längsund Querholmen problemlos möglich, da hierbei keine Eigenspannungen der Schalen überwunden werden müssen. Die Längs- und Querholme brauchen auch vor der Anbringung der Schalen nicht miteinander verbunden zu werden. Vor dem Zusammenbau werden Längs- und Querholme mit Leim bestrichen und einfach auf die Randbereiche der auf einer Unterlage ruhenden einen Schale aufgelegt. Dann braucht nur die zweite Schale von oben her auf die Längs- und Querholme aufgesetzt zu werden.
Die so miteinander vereinigten Bestandteile des Türblattes werden für einen gewissen Zeitraum mit einfachen Preßvorrichtungen zusammengehalten, bis der Leim ausgehärtet ist. Da hierbei keine Eigenspannungen der Schalung zu überwinden sind, kann es sich um sehr einfache Preßvorrichtungen handeln. Die vorgeformten, formbeständigen Schalen verleihen dem Türblatt eine große Stabilität. Infolge der konvexen Wölbung haben die Schalen auch eine große Beulsteifigkeit. Man benötigt daher außer den oberen und unteren Querholmen in der Regel keine weiteren Querrippen. Die neue Schalenbauweise ergibt außerdem ein Türblatt mit hoher Torsionssteifigkeit und einer gleichmäßigeren Oberfläche als bei Rippenbauweise, da bei Rippenbauweise die Oberfläche einfallen kann. Außerdem ergibt sich auch ein geringeres Gewicht. Da gegenüber der Rippenbauweise die Verkleidungsplatten aus mehreren Holzwerkstoffplatten bestehen und damit dicker sind, ergibt sich auch eine bessere Schalldämmung. Durch Verwendung von mehr als zwei Holzwerkstoffplatten können die Schalen eine beliebige, dem jeweiligen Verwendungszweck des betreffenden Türblattes angepaßte Dicke aufweisen. Es ist auch möglich, zusätzlich zu den Holzwerkstoffplatten Metall-oder Kunststoffplatten zu verwenden, um z.B. die Außenseiten des Türblattes dekorativ und/oder besonders haltbar zu gestalten. Metallbleche kann man bei der Verleimung der Holzwerkstoffplatten an der später innen liegenden Holzwerkstoffplatte anleimen, um so ein besonders einbruchsicheres Türblatt zu schaffen.

Zweckmäßig verwendet man zum gegenseitigen Verleimen der Holzwerkstoffplatten eine Matrize und eine Patrize, deren Oberflächen jeweils in Querrichtung entsprechend der Mantelfläche eines Zylinderabschnittes einen gleichbleibenden Krümmungsradius aufweisen. Wenn dies der Fall ist, dann lassen sich mit ein und derselben Patrize und Matrize Schalen unterschiedlicher Breiten vorformen, die dann zur Herstellung von Türblättern unterschiedlicher Breite verwendet werden können.

Vorteilhafte Ausgestaltungen der Erfindung sind in weiteren Unteransprüchen gekennzeichnet.

Die Erfindung wird in folgendem, anhand von in der Zeichnung dargestellten Ausführungsbeispielen näher erläutert. Es zeigen:
- Figur 1: ein erstes Ausführungsbeispiel des Türblattes in schaubildlicher Darstellung,
- Figur 2: einen Querschnitt desselben nach der Linie II-II der Figur 1,
- Figur 3: den Querschnitt einer Heizpresse mit einer Matrize und einer Patrize zur Herstellung von Schalen,
- Figuren 4 - 6: verschiedene Verfahrensstufen bei der Herstellung der Schalen,
- Figuren 7 + 8: zwei Herstellungsstufen beim Zusammenbau des Türblattes,
- Figur 9: ein zweites Ausführungsbeispiel des Türblattes im Teilquerschnitt.

Das Türblatt 1 weist an seinen beiden vertikalen Längsseiten zwei Längsholme 5 auf, die aus Holz bestehen können. Zwei Verkleidungsplatten 2 sind als vorgeformte, gewölbte, identische Schalen ausgebildet. Jede dieser beiden Schalen 2 besteht aus mindestens zwei formbeständig miteinander verleimten Holzwerkstoffplatten 3, 4. Die Randbereiche der einander zugekehrten, konkav gekrümmten Innenflächen 4a der Schalen 2 sind an entgegengesetzt gerichteten Flächen 5a der Längsholme 5 angeleimt. Den oberen und den unteren Abschluß des Türblattes 1 bilden zwei horizontale Querholme 7, die ebenfalls mit den Randbereichen der konkav gekrümmten Innenfläche 4a verleimt sind.

Zu diesem Zweck sind die Querholme 7 zweckmäßig als Querrippen ausgebildet, deren an die Innenflächen 4a der Schalen 2 angeleimten Oberflächen 7a entsprechend der Wölbung der Innenflächen 4a gekrümmt sind. Die konvex gekrümmten Oberflächen 3a der Schalen 2 sind nach außen gerichtet.

Die zur Herstellung der vorgeformten, gewölbten Schalen 2 verwendeten Holzwerkstoffplatten sind Sperrholzplatten, Holzspanplatten oder dgl..

Die Herstellung der Schalen erfolgt, wie es in Figur 3 - 6 dargestellt ist, unter Verwendung einer konkav gewölbten Matrize 10 und einer konvex gekrümmten Patrize 11. Die Oberfläche 10a der Matrize und die Oberfläche 11a der Patrize weisen jeweils in Querrichtung entsprechend der Mantelfläche eines Zylinderabschnittes einen gleichbleibenden Krümmungsradius R1 bzw. R2 auf. Matrize 10 und Patrize 11 werden an den Preßplatten einer Heizpresse befestigt.

Zur Herstellung der Schalen werden zunächst die Holzwerkstoffplatten 3, 4 entsprechend der jeweiligen Türblattbreite bzw. Türblatthöhe zugeschnitten. Auf eine der Platten 3, 4 wird Leim aufgebracht. Die beiden Platten werden dann gemäß Figur 4 zwischen die voneinander abgehobene Matrize bzw. Patrize gebracht. Die Preßplatten 12, 13 werden dann zusammengefahren, wobei die zunächst ebenen Holzwerkstoffplatten 3, 4 zwischen Matrize 10 und Patrize 11 in die gewünschte gewölbte Form gebracht werden. In Figur 3 und 5 ist die Heizpresse jeweils im geschlossenen Zustand gezeigt. Nach etwa zehn Minuten kann die Heizpresse geöffnet werden und man kann dann die gewölbte Schale 2 entnehmen. Weitere Schalen werden auf die gleiche Weise hergestellt.

Zwei dieser vorgeformten, formbeständigen Schalen 2 werden dann gemäß Figur 7 und 8 mit zwei Längsholmen 5 und zwei Querholmen 7 zu einem Türblatt verleimt. Auf die unten liegende Schale 2 kann man die mit Leim versehenen Längsholme 5 und die Querholme 7 auflegen und dann die obere Schale auf die Längsholme 2 und die Querholme 7 auflegen. Anschließend werden mittels nicht dargestellter Preßvorrichtungen, wie mit den Pfeilen angedeutet, die beiden Schalen 2 gegen die Längsholme 5 und die Querholme 7 gedrückt bis der Leim eine ausreichende Festigkeit erreicht hat.

Gegebenenfalls ist es auch möglich, mittels einer Matrize und einer Patrize, die nicht nur in Querrichtung, sondern auch in Längsrichtung konkav bzw. konvex gewölbt sind, Schalen herzustellen, die ebenfalls in beiden Richtungen gewölbt sind, und zwei dieser Schalen mit Längsund Querholmen zu einem Türblatt zusammenzuleimen.

Haustüren und Wohnungseingangstüren, die eine Wohnung gegenüber einem Flur oder Treppenhaus abgrenzen, unterliegen aufgrund thermischer und klimatischer Einflüsse und Unterschiede zwischen Innenraum und Außenraum einer besonders starken Verformung. Kalte, feuchte Luft auf der Außenseite einer Wohnungseingangstür hat zur Folge, daß die dort eingesetzten Materialien aus Holz und Holzwerkstoffen quellen, während die gleichen Werkstoffe auf der Innenseite der Tür bei warmer und trockener Luft schwinden. So kann in einem unbeheizten Flur oder Treppenhaus bei einer Temperatur von 3°C eine relative Luftfeuchte von 85%, bei Beheizung von Flur und Treppenhaus eine Temperatur von 13°C bei einer relativen Luftfeuchte von 65% herrschen, während auf der anderen Seite der Wohnungseingangstür im beheizten Wohnraum 23°C und 30% relative Luftfeuchte vorhanden sind. Ähnlich verhält es sich bei Hauseingangstüren, die bei Ein- und Mehrfamilienhäusern heutzutage häufig das Hausinnere von der Umgebung abgrenzen, weil Windfanganlagen zu teuer sind. Die Folge der Feuchtigkeits- und Temperaturunterschiede führt zu einer dreidimensionalen Verformung von Haustüren und Wohnungseingangstüren, die um so größer ist, je größer der Unterschied von Temperatur und Feuchtigkeit zwischen der äußeren und der inneren Türblattoberfläche ist. Da das zuvor beschriebene erfindungsgemäße Türblatt aufgrund seiner gewölbten Verkleidungsplatten eine sehr gute Formbeständigkeit aufweist, eignet es sich besonders zur Herstellung von Haustüren und Wohnungseingangstüren, wobei jedoch zweckmäßig noch weitere Maßnahmen getroffen werden müssen, um eine Verformung aufgrund der vorerwähnten Feuchtigkeits- und Temperaturunterschiede auszuschließen. Anhand der Figur 9 wird nachstehend ein derartiges, für eine Haustüre oder Wohnungstüre geeignetes Türblatt 1' näher beschrieben. Dieses Türblatt 1' stimmt in seinen wesentlichen tragenden Bauteilen konstruktiv mit dem zuvor beschriebenen Türblatt 1 überein und wird auch im selben Verfahren hergestellt, so daß Teile gleicher Funktion mit den gleichen Bezugszeichen bezeichnet sind, die auch zuvor verwendet wurden, und vorstehende Beschreibung, insbesondere auch bezüglich des Herstellungsverfahrens, sinngemäß zutrifft. Zur besseren Unterscheidung ist jedoch die dem beheizten Innenraum I zugekehrte Schale mit dem Bezugszeichen 2i bezeichnet, während die an der entgegengesetzten Seite angeordnete und dem Außenraum bzw. der Umgebung A zugekehrte Schale mit dem Bezugszeichen 2a versehen wurde.

An der konkaven Innenseite der zum Innenraum I gerichteten Schale 2i ist eine Dampfsperre 14 in Form einer Kunststoffolie, Metallfolie oder auch eventuell eines dünnen Metallbleches angeordnet. Diese Dampfsperre 14 ist mit der konkaven Innenseite der Schale 2i verleimt. Sie verhindert den Dampfeintritt in die Türblattkonstruktion vom beheizten Innenraum I her. An der konvexen Außenseite der gegenüberliegenden Schale 2a, die zum Außenraum A hin gerichtet ist, ist eine Feuchtigkeitsperre 15 angeordnet, die zweckmäßig als Kunststoffolie ausgebildet ist. Auch diese Kunststoffolie 15 kann mit der äußeren Schale 2a verleimt sein. Die Feuchtigkeitssperre 15 verhindert das Eindringen von Feuchtigkeit in die Türblattkonstruktion, insbesondere den Zutritt von Feuchtigkeit zu der äußeren Schale 2a. Nach außen ist die Feuchtigkeitssperre 15 von einer weiteren konvex nach außen gewölbten Schale 16 überdeckt, die in folgendem als "Verkleidungsschale" bezeichnet wird. Diese Verkleidungsschale 16 kann ebenfalls aus zwei miteinander verleimten Holzuerkstoffplatten 17, 20 bestehen, sie kann jedoch auch aus anderen miteinander verleimtem Plattenmaterial, wie Metall- oder Kunststoffplatten, bestehen, um die Außenseiten des Türblattes dekorativ und/oder besonders haltbar zu gestalten. Dies ist wichtig, damit die Verkleidungsschale 16 gegenüber dem übrigen Türblatt frei verschiebbar ist. Hierdurch soll erreicht werden, daß bei einem Ausdehnen oder Zusammenziehen der Verkleidungsschale 16 infolge von Feuchtigkeits- und/oder Temperatureinflüssen sich diese Ausdehnung oder das Zusammenziehen nicht auf das übrige Türblatt überträgt.

Um die Verschieblichkeit der Verkleidungsschale 16 gegenüber dem übrigen Türblatt sicherzustellen, sind zumindest an den vertikalen Längsseiten des Türblattes 1 im Bereich des Türfalzes Halteleisten 18 vorgesehen, welche einerseits mit dem zugeordneten Längsholm 5 z.B. durch Schrauben fest verbunden sind und welche andererseits die vertikalen Längsränder 16a der Verkleidungsschale 16 so überdecken, daß eine Verschiebung der Längsränder 16a gegenüber den Halteleisten 18 möglich ist. Die Halteleisten 18 weisen dabei zweckmäßig ein stufenförmiges Profil auf, wie es aus Figur 9 ersichtlich ist. Der eine Schenkel 18a dieses stufenförmigen Profils ist mit dem Längsholm 5 verbunden, während der andere Schenkel 18b den Längsrand 16a überdeckt, aber mit diesem nicht verbunden ist. Die Halteleisten 18 werden auch so gegenüber der Verkleidungsschale 16 angeordnet, daß zwischen dem Verbindungssteg 18c der Halteleiste und der Verkleidungsschale 16 ein gewisser Abstand vorhanden ist, der ein freies Ausdehnen der Verkleidungsschale 16 zuläßt. Ähnliche Halteleisten können auch am oberen und unteren Ende des Türblattes vorgesehen sein. Die als Feuchtigkeitsperre 15 vorgesehene Kunststoffolie ermöglicht dank ihrer Gleiteigenschaften die gewünschte Verschiebbarkeit der Verkleidungsschale 16 gegenüber dem übrigen Türblatt 1'.

Um den Wärme- und Schallschutz zu verbessern, kann ferner der zwischen den konvexen Schalen 2i und 2a liegende Innenraum des Türblattes 1 mit entsprechendem Dämmaterial 19, vorteilhaft einem nachwachsenden Rohstoff, gefüllt sein.

Die hierdurch erreichbare Wärme- und Schalldämmung ist besonders effektiv, weil im Gegensatz zu einer Spanten-Bauweise dank der beim Türblatt 1 bzw. 1' verwendeten Schalenbauweise keine Spanten vorhanden sind, die Wärme- und auch Schallbrücken bilden könnten. Dank der konvexen Form der Schalen werden Schallwellen auch in die verschiedensten Richtungen gestreut reflektiert. Da das Türblatt aufgrund seiner Konstruktion bereits eine besonders gute Formbeständigkeit aufweist und dank der zuvor beschriebenen Maßnahmen bei Haustüren und Wohnungseingangstüren auch eine Verformung unter Feuchtigkeits- und Temperatureinflüssen vermieden wird, schließen diese Türen an ihrem ganzen Umfang sehr gut und am Türstock angebrachte Dichtungen sind voll wirksam. Das formbeständige und verwindungssteife Türblatt bietet darüber hinaus auch einen höheren Einbruchschutz.

## Patentansprüche

1. Verfahren zur Herstellung eines Türblattes mit zwei an den beiden, vorzugsweise vertikalen, Längsseiten angeordneten Längsholmen, mit zwei den oberen und unteren Abschluß des Türblattes bildenden, vorzugsweise horizontalen, Querholmen und mit zwei Verkleidungsplatten aus Holzwerkstoff, die in eine zumindest in Querrichtung des Türblattes konvex nach außen gewölbte Form gebracht und an den Randbereichen ihrer einander zugekehrten Innenflächen mit den Längs- und Querholmen verleimt werden, **dadurch gekennzeichnet, daß** mindestens zwei Holzwerkstoffplatten unter Zugabe von Leim aufeinandergelegt und in einer Heizpresse unter Verwendung einer konkav gewölbten Matrize und einer konvex gewölbten Patrize zu einer formbeständigen, in Querrichtung gewölbten, eine der Verkleidungsplatten bildenden Schale miteinander verleimt werden, und daß zwei derartige gewölbte Schalen mit den Randbereichen ihrer einander zugekehrten, konkav gekrümmten Innenflächen an entgegengesetzt gerichteten Flächen der Längsholme und der Querholme zur Anlage gebracht und unter Zugabe von Leim mit diesen verleimt werden.

2. Verfahren nach Anspruch 1, **dadurch gekennzeichnet, daß** zum gegenseitigen Verleimen der Holzwerkstoffplatten eine Matrize und eine Patrize verwendet wird, deren Oberflächen jeweils in Querrichtung entsprechend der Mantelfläche eines Zylinderabschnittes einen gleichbleibenden Krümmungsradius aufweisen.

3. Türblatt mit zwei an den beiden, vorzugsweise vertikalen, Längsseiten angeordneten Längsholmen (5), mit zwei den oberen und den unteren Abschluß des Türblattes bildenden, vorzugsweise horizontalen, Querholmen (7) und mit zwei Verkleidungsplatten aus Holzwerkstoff, die zumindest in Querrichtung des Türblattes konvex nach außen gewölbt und an den Randbereichen ihrer einander zugekehrten Innenflächen mit den Längs- und Querholmen verleimt sind, **dadurch gekennzeichnet, daß** jede der Verkleidungsplatten eine vorgeformte, gewölbte Schale (2) ist, die aus mindestens zwei formbeständig miteinander verleimten Holzwerkstoffplatten (3, 4) besteht.

4. Türblatt nach Anspruch 3, **dadurch gekennzeichnet, daß** die Oberfläche (3a) jeder Schale (2) in Querrichtung entsprechend der Mantelfläche eines Zylinderabschnittes einen gleichbleibenden Krümmungsradius (R1) aufweist.

5. Türblatt nach Anspruch 3 oder 4, **dadurch gekennzeichnet, daß** die Holzwerkstoffplatten (3, 4) Sperrholzplatten sind.

6. Türblatt nach Anspruch 3 oder 4, **dadurch gekennzeichnet, daß** die Holzwerkstoffplatten (3, 4) Spanplatten sind.

7. Türblatt nach einem der Ansprüche 3 bis 6, **dadurch gekennzeichnet, daß** die Längsholme (5) und die Querholme (7) aus Holz bestehen.

8. Türblatt nach einem der Ansprüche 3 bis 7, **dadurch gekennzeichnet, daß** die Querholme (7) als Querrippen ausgebildet sind, deren an die Innenflächen (4a) der Schalen (2) angeleimten Oberflächen (7a) entsprechend der Wölbung der Innenflächen (4a) gekrümmt sind.

9. Türblatt nach einem der vorhergehenden Ansprüche 3 bis 8, **dadurch gekennzeichnet, daß** bei einem Türblatt (1') für eine Haustüre, Wohnungseingangstüre oder dgl. an der konkaven Innenseite der zum beheizten Innenraum (I) gerichteten Schale (2i) eine Dampfsperre (14) angeordnet ist, daß an der konvexen Außenseite der gegenüberliegenden, zum Außenraum (A) gerichteten Schale (2a) eine Feuchtigkeitssperre (15) vorgesehen ist, und daß die Feuchtigkeitssperre (15) nach außen von einer weiteren, konvex nach außen gewölbten Schale, z.B. Verkleidungsschale (16), überdeckt ist, die gegenüber dem übrigen Türblatt frei verschiebbar ist.

10. Türblatt nach Anspruch 9, **dadurch gekennzeichnet, daß** zumindest an den vertikalen Längsseiten des Türblattes (1') im Bereich des Türfalzes Halteleisten (18) vorgesehen sind, welche einerseits mit dem zugeordneten vertikalen Längsholm (5) fest verbunden sind und andererseits die vertikalen Längsränder (16a) der Verkleidungsschale (1b) so überdecken, daß eine Verschiebung der Längsränder (16a) gegenüber den Halteleisten (18) möglich ist.

11. Türblatt nach Anspruch 10, **dadurch gekennzeichnet, daß** die Halteleiste (18) ein stufenförmiges Profil (18a, 18b, 18c) aufweist.

12. Türblatt nach Anspruch 9, **dadurch gekennzeichnet, daß** die Feuchtigkeitssperre (15) aus einer Kunststoffolie besteht.

13. Türblatt nach Anspruch 9, **dadurch gekennzeichnet, daß** die Dampfsperre (14) eine Kunststoff- oder Metallfolie ist.

14. Türblatt nach einem der vorhergehenden Ansprüche 3 bis 13, **dadurch gekennzeichnet, daß** der zwischen den konvexen Schalen (2i, 2a) liegende Innenraum des Türblattes (1') mit Dämmaterial (19) gefüllt ist.

## Claims

1. Process for manufacturing a door leaf with two longitudinal members arranged on the two, preferably vertical, longitudinal sides, with two, preferably horizontal, transverse members forming the upper and lower ends of the door leaf, and with two cladding sheets made of wood material which are brought into a mould curved convexly outwards at least in the transverse direction of the door leaf and are glued by the edge regions of their facing internal surfaces to the longitudinal and transverse members, **characterised in that** at least two wood material sheets are laid on one another adding glue and are glued to one another in a heated press using a concavely curved female mould and a convexly curved male mould to form a formally stable shell which is curved in the transverse direction and forms one of the cladding sheets, and **in that** two such curved shells are brought into contact at the edge regions of their facing concavely curved internal surfaces with facing surfaces on the longitudinal members and the transverse members and glued to the latter adding glue.

2. Process according to claim 1, **characterised in that** to glue the wood material sheets to one another a female mould and a male mould are used the surfaces of which in each case exhibit a constant radius of curvature in the transverse direction corresponding to the generated surface of a portion of a cylinder.

3. Door leaf with two longitudinal members (5) arranged on the two, preferably vertical, longitudinal sides, with two, preferably horizontal, transverse members (7) forming the upper and the lower end of the door leaf, and with two cladding sheets made of wood material which are curved convexly outwards at least in the transverse direction of the door leaf and are glued by the edge regions of their facing internal surfaces to the longitudinal transverse members, **characterised in that** each of the cladding sheets is a preformed curved shell (2) which consists of at least two wood material sheets (3, 4) glued to one another in a formally stable manner.

4. Door leaf according to claim 3, **characterised in that** the surface (3a) of each shell (2) exhibits a constant radius of curvature (R1) in the transverse direction corresponding to the generated surface of a portion of a cylinder.

5. Door leaf according to claim 3 or 4, **characterised in that** the wood material sheets (3, 4) are plywood sheets.

6. Door leaf according to claim 3 or 4, **characterised in that** the wood material sheets (3, 4) are chipboard sheets.

7. Door leaf according to one of claims 3 to 6, **characterised in that** the longitudinal members (5) and the transverse members (7) are made of wood.

8. Door leaf according to one of claims 3 to 7, **characterised in that** the transverse members (7) are embodied as transverse ribs whose surfaces (7a) glued to the internal surfaces (4a) of the shells (2) are curved according to the curvature of the internal surfaces (4a).

9. Door leaf according to one of the preceding claims 3 to 8, **characterised in that** in the case of a door leaf (1') for a street door, apartment entrance door or the like a vapour barrier (14) is arranged on the concave inside of the shell (2i) facing the heated interior (I), **in that** a moisture barrier (15) is provided on the convex outside of the facing shell (2a) facing the exterior (A), and **in that** the moisture barrier (15) is covered externally by a further shell curved convexly outwards, e.g. cladding shell (16), which is freely displaceable in relation to the rest of the door leaf.

10. Door leaf according to claim 9, **characterised in that** at least on the vertical longitudinal sides of the door leaf (1') in the area of the door rabbet there are retaining strips (18) which are firstly connected firmly to the associated vertical longitudinal member (5) and secondly cover the vertical longitudinal edges (16a) of the cladding shell (lb) so that displacement of the longitudinal edges (16a) is possible in relation to the retaining strips (18).

11. Door leaf according to claim 10, **characterised in that** the retaining strip (18) exhibits a step-shaped profile (18a, 18b, 18c).

12. Door leaf according to claim 9, **characterised in that** the moisture barrier (15) is made of a plastic film.

13. Door leaf according to claim 9, **characterised in that** the vapour barrier (14) is a plastic or metal film.

14. Door leaf according to one of the preceding claims 3 to 13, **characterised in that** the interior of the door leaf (1') lying between the convex shells (2i, 2a) is filled with insulating material (19).

## Revendications

1. Procédé pour la fabrication d'un battant de porte avec deux longerons disposés sur les deux côtés longitudinaux, de préférence verticaux, avec deux traverses, de préférence horizontales, formant les fermetures supérieure et inférieure du battant de porte, et avec deux panneaux d'habillage à base de matériau dérivé du bois, qui sont amenés dans une forme incurvée de façon convexe vers l'extérieur au moins dans le sens transversal du battant de porte et sont collés avec les longerons et les traverses sur les zones périphériques de leurs surfaces intérieures, tournées les unes vers les autres, **caractérisé en ce qu'**au moins deux panneaux à base de matériau dérivé du bois sont posés l'un sur l'autre en ajoutant de la colle et sont collés entre eux dans une presse chauffante en utilisant une matrice à courbure concave et une patrice à courbure convexe pour avoir une coque résistante à la déformation, incurvée dans le sens transversal et formant l'un des panneaux d'habillage, et **en ce que** deux coques courbées de ce type sont mises en appui avec les zones périphériques de leurs surfaces intérieures, tournées les unes vers les autres et à courbure concave, sur des surfaces de sens opposé des longerons et des traverses et sont collées avec ces surfaces en ajoutant de la colle.

2. Procédé selon la revendication 1, **caractérisé en ce que**, pour le collage réciproque des panneaux à base de matériau dérivé du bois, on utilise une matrice et une patrice dont les surfaces présentent un rayon de courbure uniforme respectivement dans le sens transversal en fonction de la surface latérale d'une partie cylindrique.

3. Battant de porte avec deux longerons (5) disposés sur les deux côtés longitudinaux de préférence verticaux, avec deux traverses (7) de préférence horizontales et formant les fermetures supérieure et inférieure du battant de porte et avec deux panneaux d'habillage à base de matériau dérivé du bois, qui sont incurvés de façon convexe vers l'extérieur au moins dans le sens transversal du battant de porte et sont collés avec les longerons et les traverses sur les zones périphériques de leurs surfaces intérieures tournées les unes vers les autres, **caractérisé en ce que** chacun des panneaux d'habillage a une coque (2) préformée et courbée, qui comprend au moins deux panneaux à base de matériau dérivé du bois (3, 4) collés entre eux de façon indéformable.

4. Battant de porte selon la revendication 3, **caractérisé en ce que** la surface (3a) de chaque coque (2) présente un rayon de courbure (R1) uniforme dans le sens transversal en fonction de la surface latérale d'une partie cylindrique.

5. Battant de porte selon la revendication 3 ou 4, **caractérisé en ce que** les panneaux à base de matériau dérivé du bois (3, 4) sont des panneaux de contreplaqué.

6. Battant de porte selon la revendication 3 ou 4, **caractérisé en ce que** les panneaux à base de matériau dérivé du bois (3, 4) sont des panneaux de particules.

7. Battant de porte selon l'une quelconque des revendications 3 à 6, **caractérisé en ce que** les longerons (5) et les traverses (7) sont à base de bois.

8. Battant de porte selon l'une quelconque des revendications 3 à 7, **caractérisé en ce que** les traverses (7) sont conçues comme des nervures transversales dont les surfaces (7a) collées sur les surfaces intérieures (4a) des coques (2) sont incurvées en fonction de la courbure des surfaces intérieures (4a).

9. Battant de porte selon l'une quelconque des revendications 3 à 8 précédentes, **caractérisé en ce qu'**une barrière de vapeur (14) est disposée sur un battant de porte (1') pour une porte de maison, une porte d'entrée d'appartement ou similaire, sur le côté interne concave de la coque (2i) orientée vers l'intérieur (I) chauffé, **en ce qu'**une barrière d'humidité (15) est prévue sur le côté extérieur convexe de la coque (2a) opposée et orientée vers l'extérieur (A) et **en ce que** la barrière d'humidité (15) est masquée vers l'extérieur par une autre coque, par exemple une coque d'habillage (16), incurvée de façon convexe vers l'extérieur, qui peut coulisser librement par rapport au reste du battant de porte.

10. Battant de porte selon la revendication 9, **caractérisé en ce que** des baguettes de maintien (18) sont prévues au moins sur les côtés longitudinaux verticaux du battant de porte (1') dans la zone de la feuillure de porte, lesquelles baguettes sont d'une part reliées de façon fixe au longeron (5) vertical attribué et d'autre part recouvrent les bords longitudinaux (16a) verticaux de la coque d'habillage (lb) de telle sorte qu'un coulissement des bords longitudinaux (16a) par rapport aux baguettes de maintien (18) est possible.

11. Feuillure de porte selon la revendication 10, **caractérisée en ce que** la baguette de maintien (18) présente un profil (18a, 18b, 18c) dégradé.

12. , Feuillure de porte selon la revendication 9, **caractérisée en ce que** la barrière d'humidité (15) est à base d'un film plastique.

13. Feuillure de porte selon la revendication 9, **caractérisée en ce que** la barrière d'humidité (14) est un film de plastique ou de métal.

14. Feuillure de porte selon l'une quelconque des revendications 3 à 13 précédentes, **caractérisée en ce que** l'espace intérieur situé entre les coques (2i, 2a) convexes de la feuillure de porte (1') est rempli de matériau isolant (19).
